# NEUE EUROPÄISCHE PATENTSCHRIFT

(11) **EP 1 146 151 B2**
(45) Veröffentlichungstag und Bekanntmachung des Hinweises auf die Entscheidung über den Einspruch: **08.05.2013**
(45) Hinweis auf die Patenterteilung: 19.07.2006
(21) Anmeldenummer: 01107822.7
(22) Anmeldetag: 06.04.2001
(51) Int. Cl.: D01D 5/092, D02G 1/12, D02G 1/20, D01D 5/22

(54) **Verfahren und Vorrichtung zum Spinnen und Kräuseln eines multifilen Fadens**
Process and apparatus for spinning and crimping of a multifilament yarn
Procédé et dispositif de filage et de frisage d'un fil multifilamentaire

(30) Priorität: 11.04.2000 DE 10017916
(43) Veröffentlichungstag der Anmeldung: 17.10.2001
(73) Patentinhaber: Oerlikon Textile GmbH & Co. KG, 42897 Remscheid (DE)
(72) Erfinder: Maranca, Mario, 44229 Dortmund (DE); Bäcker, Frank, 42697 Solingen (DE); Gross, Hans-Rochus, 51467 Bergisch-Gladbach (DE)
(74) Vertreter: Kahlhöfer, Hermann

(56) Entgegenhaltungen:
- EP-A- 0 784 109
- EP-A1- 0 848 095
- EP-A1- 1 035 238
- EP-B1- 0 013 101
- WO-A-97/31141
- CH-A- 552 085
- GB-A- 927 586
- GB-A- 1 236 755
- GB-A- 1 575 943
- GB-A- 1 575 943
- US-A- 4 774 042
- PATENT ABSTRACTS OF JAPAN Bd. 1996, Nr. 01, 31. Januar 1996 (1996-01-31) & JP 7 243144 A (TEIJIN LTD), 19. September 1995 (1995-09-19) -& JP 07 243144 A (TEIJIN LTD) 19. September 1995 (1995-09-19)
- PATENT ABSTRACTS OF JAPAN Bd. 1996, Nr. 03, 29. März 1996 (1996-03-29) & JP 7 300732 A (TEIJIN LTD), 14. November 1995 (1995-11-14) -& JP 07 300732 A (TEIJIN LTD) 14. November 1995 (1995-11-14)

## Beschreibung

Die Erfindung betrifft ein Verfahren zum Spinnen und Kräuseln eines multifilen Fadens gemäß dem Oberbegriff des Anspruchs 1 sowie eine Vorrichtung zur Durchführung des Verfahrens gemäß dem Oberbegriff des Anspruchs 10.

Zur Herstellung eines gekräuselten Fadens ist es bekannt, ein aus einer Vielzahl von strangförmigen Filamenten bestehendes Filamentbündel mittels einer Spinneinrichtung aus einer thermoplastischen Schmelze zu extrudieren. Das Filamentbündel wird nach einer Abkühlung mittels einer Kräuseleinrichtung gekräuselt. Hierbei werden die einzelnen Filamente des Filamentbündels zu Schlingen und Bögen verformt, so daß der aus dem Filamentbündel gebildete Faden eine Kräuselung aufweist. Um eine derartige Formänderung der Filamente des Filamentbündels zu erreichen, läßt sich die Kräuseleinrichtung beispielsweise als eine Texturierdüse ausbilden, in welcher das Filamentbündel mittels eines Fördermediums zu einem Fadenstopfen aufgestaut wird. Bei Auftreffen des Filamentbündels auf den Fadenstopfen entstehen somit die gewünschten Schlingen und Bögen der Einzelfilamente. Um eine möglichst stabile Kräuselung zu erreichen, wird das Filamentbündel dabei durch ein heißes Fördermedium geführt und gleichzeitig erwärmt, so daß eine plastische Formänderung in den einzelnen Filamenten des Filamentbündels stattfinden kann. Nach Abkühlung des Fadenstopfens wird dieser durch Abziehen in einen gekräuselten Faden überführt, der anschließend auf eine Spule aufgewickelt wird.

Die Kräuselung des Fadens wird in ihrer Intensität und Stabilität hierbei maßgeblich durch die Formänderung der einzelnen Filamente, d.h. bei Verwendung einer Texturierdüse, durch die Stopfenbildung und durch die thermische Behandlung des Fadenstopfens beeinflußt. Somit sind neben der Temperatur und dem Druck des Fördermittels auch die Verweilzeit des Fadenstopfens während der thermischen Behandlung Parameter, die das Kräuselungsergebnis maßgeblich beeinflussen.

So sind beispielsweise aus der DE 196 13 177 ein Verfahren und eine Vorrichtung bekannt, bei welchen die Filamente des zu einem Fadenstopfen geführten Filamentbündels vor Auflösung zu dem gekräuselten Faden durch eine extrem lange Kühlstrecke geführt werden. Hierbei besteht jedoch grundsätzlich das Problem, daß bei einer höheren Anzahl von einzelnen Filamenten innerhalb des Filamentbündels eine gleichmäßige Behandlung sowohl bei der Bildung der Schlingen und Bögen als auch bei der Erwärmung und Abkühlung aller Filamente des Filamentbündels nicht gewährleistet ist.

Demgemäß ist es Aufgabe der Erfindung, ein Verfahren und eine Vorrichtung zum Spinnen und Kräuseln eines multifilen Fadens zu schaffen, die die Herstellung eines qualitativ hochwertigen gekräuselten Fadens mit stabiler und gleichmäßiger Kräuselung der Filamente ermöglichen.

Erfindungsgemäß wird diese Aufgabe dadurch gelöst, daß das Filamentbündel vor dem Kräuseln durch ein Trennmittel in mehrere Teilbündel geteilt wird, daß jedes Teilbündel separat gekräuselt wird und daß die Teilbündel nach dem Kräuseln zu dem Faden zusammengeführt werden gemäß Anspruch 1.

Die Erfindung wurde auch nicht durch die bekannten Verfahren und Vorrichtungen aus der EP 0 861 931 und EP 0 784 109 nahegelegt, da die bekannten Verfahren und Vorrichtungen ausschließlich die Herstellung eines Verbundfadens aus mehreren Teilfäden betrifft. Jeder der Teilfäden ist in seinem Polymer, seiner Farbe und/oder in seiner Behandlung unterschiedlich. Dabei wird jeder Teilfaden jeweils aus einem Filamentbündel gebildet. Jedes Filamentbündel erhält eine individuelle Behandlung. Demgegenüber sind das erfindungsgemäße Verfahren und die erfindungsgemäße Vorrichtung darauf ausgerichtet, einen Faden aus einem Filamentbündel einer einfarbigen Polymerschmelze herzustellen. Dabei zeichnet sich die Erfindung besonders dadurch aus, daß der gekräuselte Faden eine hohe Einkräuselung erhält, die gegenüber herkömmlich gekräuselten Fäden um mindestens 10 % erhöht ist. Durch die Aufteilung des Filamentbündels in mehrere Teilbündel werden die einzelnen Filamente beim Kräuseln besonders intensiv behandelt. Die hohe Einkräuselung bewirkt eine besonders große Bauschigkeit des Fadens, die sich insbesondere bei Garnen zur Herstellung von Teppichen auszeichnet.

Um eine gleichmäßige Behandlung aller einzelnen Filamente des Filamentbündels zu gewährleisten, wird die Verfahrensvariante gemäß Anspruch 2 bevorzugt verwendet. Hierbei ist die Anzahl der Filamente jedes Teilbündels im wesentlichen gleich und jedes Teilbündel wird unter im wesentlichen gleichen Bedingungen gekräuselt.

Die Weiterbildung der Erfindung, bei welcher zur Kräuselung eine Texturierdüse eingesetzt wird, zeichnet sich besonders dadurch aus, daß die Verweilzeit zur Behandlung des Fadenstopfens wesentlich erhöht wird, ohne die Spinngeschwindigkeit zu reduzieren.

Insbesondere beim Abkühlen der Fadenstopfen läßt sich damit selbst bei kurzer Kühlstrecke eine intensive Abkühlung erreichen, die bei Auflösung des Fadenstopfens eine hinreichend niedrige Temperatur der Einzelfilamente gewährleistet. Damit bleiben die in den Einzelfilamenten eingeprägten Schlingen und Bögen auch bei sehr hohen Abzugsgeschwindigkeiten erhalten.

Bei der Herstellung des gekräuselten Fadens besteht jedoch auch die Möglichkeit, die Teilbündel nach dem Abkühlen und vor dem Kräuseln zumindest in einer Stufe vorzubehandeln. Die Vorbehandlung läßt sich beispielsweise durch eine Verwirbelung oder eine Falschdrehung an den Teilbündeln ausführen. Wesentlich hierbei ist jedoch, daß jedes Teilbündel unter gleichen Bedingungen vorbehandelt wird.

Ebenfalls könnten die Teilbündel nach dem Kräuseln und vor dem Zusammenführen zumindest eine Nachbehandlung erhalten. Auch hierbei wird die Nachbehandlung unter gleichen Bedingungen ausgeführt, so daß die Filamentstränge des gekräuselten Fadens im wesentlichen gleiche Eigenschaften aufweisen.

Die Teilung des Filamentbündels kann sowohl nach dem Abkühlen des Filamentbündels als auch vor dem Abkühlen des Filamentbündels erfolgen. Im letzteren Fall wird die Trennung des Filamentbündels durch eine Teilung innerhalb der Spinndüse erreicht.

Um die einzelnen Filamente der Teilbündel nach der Kräuselung zu dem gekräuselten Faden zusammenzuführen, wird gemäß einer vorteilhaften Weiterbildung der Erfindung vorgeschlagen, die Teilbündel durch eine Verwirbelung zu dem Faden zusammenzuführen. Damit wird gleichzeitig ein hoher Fadenschluß erreicht.

Zur Durchführung des Verfahrens wird eine erfindungsgemäße Vorrichtung mit den Merkmalen nach Anspruch 10 vorgeschlagen. Dabei wird die Teilung des Filamentbündels in mehrere Teilbündel durch ein Trennmittel vorgenommen, das im Fadenlauf vor der Kräuseleinrichtung angeordnet ist. Die Kräuseleinrichtung besteht aus mehreren gleichen Texturiermitteln, wobei jedem Teilbündel einer der Texturiermittel zugeordnet ist. Um die Teilbündel zu dem gekräuselten Faden zusammenzuführen, ist zwischen der Kräuseleinrichtung und der Aufwickeleinrichtung ein Verbundmittel vorgesehen.

Das Trennmittel kann durch mehrere Fadenführer gebildet sein, welche innerhalb der Kühleinrichtung oder zwischen der Kühleinrichtung und der Kräuseleinrichtung angeordnet sind. Es ist jedoch auch möglich, das Trennmittel durch eine Düsenteilung zu bilden, welche innerhalb der Spinneinrichtung ausgebildet ist.

Als Texturiermittel werden bevorzugt Texturierdüsen verwendet, bei welchen das Teilbündel über einen Förderkanal zu einer Stauchkammer geführt wird, in welcher die Filamente zu einem Fadenstopfen aufgestaucht werden. Durch die Teilung des Filamentbündels wird dabei erreicht, daß aufgrund der verringerten Anzahl der einzelnen Filamente ein höherer Grad an Schlingen- und Bögenbildung innerhalb des Fadenstopfens erreichbar ist.

Da zur Bildung des Fadenstopfens vorzugsweise heiße Fördermedien in der Texturierdüse eingesetzt werden, können die Fadenstopfen zur Abkühlung am Umfang einer Kühltrommel geführt werden. Derartige Kühltrommeln weisen einen radialen Kühlluftstrom auf, der den am Umfang der Kühltrommel anliegenden Fadenstopfen zur Abkühlung durchdringt. Damit wird bis zur Erreichung des Auflösepunktes eine gleichmäßige und intensive Abkühlung aller am Umfang der Kühltrommel parallel verlaufenden Fadenstopfen erreicht.

Als Verbundmittel wird vorzugsweise eine Verwirbelungsdüse verwendet, welche die Teilbündel gemeinsam in einen Fadenkanal führt, welcher mit einem Luftstrahl derart beaufschlagt ist, daß die einzelnen Filamente der Teilbündel sich miteinander verschlingen.

Die Erfindung ist weder auf die einzelnen Behandlungsschritte noch auf die genannten Behandlungsmittel beschränkt, da wesentlich für das Verfahren die Teilung sowie die Gleichbehandlung beim Kräuseln der Teilbündel sowie das Zusammenführen aller Filamente zur einem Faden ist.

Das erfindungsgemäße Verfahren wird nachfolgend anhand einiger Ausführungsbeispiele der erfindungsgemäßen Vorrichtung näher beschrieben, außerdem werden weitere Vorteile genannt.

Es stellen dar:
- Fig. 1: schematisch ein erstes Ausführungsbeispiel der erfindungsgemäßen Vorrichtung;
- Fig. 2: schematisch ein weiteres Ausführungsbeispiel der erfindungsgemäßen Vorrichtung.

In Fig. 1 ist ein erstes Ausführungsbeispiel einer erfindungsgemäßen Vorrichtung zur Durchführung des erfindungsgemäßen Verfahrens schematisch dargestellt. Die Vorrichtung weist eine Spinneinrichtung 1 auf, die über eine Schmelzezuführung 2 mit einem Schmelzeerzeuger, beispielsweise einer Pumpe oder einem Extruder (hier nicht dargestellt), verbunden ist. Die Spinneinrichtung 1 besitzt auf der Unterseite zumindest eine Spinndüse 3. Die Spinndüse 3 besitzt eine Vielzahl von Düsenbohrungen, durch welche die der Spinneinrichtung 1 zugeführte Schmelze unter Druck zu einer Vielzahl von einzelnen Filamenten eines Filamentbündels 5 extrudiert werden. Unterhalb der Spinneinrichtung 1 ist eine Kühleinrichtung 4 vorgesehen, durch welche das Filamentbündel 5 geführt wird, so daß die mit annähernd Schmelzetemperatur austretenden Filamentstränge abgekühlt werden. Die Kühleinrichtung 4 ist hierbei beispielhaft als eine Querstromanblasung dargestellt, bei welcher eine Kühlluft im wesentlichen quer auf das Filamentbündel 5 geblasen wird.

Im Auslaßbereich der Kühleinrichtung 4 ist ein Trennmittel 6 angeordnet. Das Trennmittel 6 besitzt zwei Fadenführer 20.1 und 20.2, durch welche das Filamentbündel 5 in zwei im wesentlichen gleich große Teilbündel 7.1 und 7.2 geteilt wird.

Unterhalb der Kühleinrichtung 4 ist eine Kräuseleinrichtung 8 vorgesehen. Die Kräuseleinrichtung 8 weist zwei Texturiermittel auf, die als eine Texturierdüse 9 mit zwei parallel nebeneinander angeordneten Förderkanälen 10.1 und 10.2 sowie zwei parallel nebeneinander ausgebildeten Stauchkammern 11.1 und 11.2 ausgebildet ist. In den Förderkanälen 10.1 und 10.2 wird von außen ein Fördermedium unter Druck mit hoher Geschwindigkeit eingeleitet, so daß an den jeweils in dem Förderkanal 10 geführten Teilbündel 7 eine Zugkraft in Fadenlaufrichtung wirkt. Die Stauchkammern 11.1 und 11.2 sind außerhalb der Texturierdüse 9 durch konzentrisch angesetzte Rohrstücke 27.1 und 27.2 zur Führung der Fadenstopfen 12.1 und 12.2 verlängert.

Der Kräuseleinrichtung 8 ist ein Verbundmittel 13 nachgeordnet. Das Verbundmittel 13 ist bei dem Ausführungsbeispiel als eine Verwirbelungsdüse 14 ausgebildet. Die Verwirbelungsdüse 14 besitzt einen Fadenkanal 15, in welchem die Teilbündel 7.1 und 7.2 gemeinsam geführt werden. In dem Fadenkanal 15 wird ein Druckluftstrahl im wesentlichen quer zur Fadenlaufrichtung der Teilbündel eingeleitet, so daß innerhalb des Fadenkanals 15 eine intensive Verwirbelung der einzelnen Filamente der Teilbündel 7.1 und 7.2 stattfindet. Auf der Auslaßseite des Verbundmittels 13 wird der durch die Teilbündel 7.1 und 7.2 gebildete Faden 16 von einer Aufwickeleinrichtung 17 abgezogen. In der Aufwickeleinrichtung 17 wird der gekräuselte Faden 16 zu einer Spule 18 aufgespult.

Bei dem in Fig. 1 dargestellten Ausführungsbeispiel wird eine thermoplastische Schmelze durch die Schmelzezuführung 2 der Spinneinrichtung 1 zugeführt. Die Schmelze besteht aus einem Polymer, beispielsweise aus einem Polyester, einem Polyamid oder einem Polypropylene. Dabei können der Schmelze Komponenten beigemengt sein, um einen einfarbigen Faden herzustellen. Die Schmelze wird über die Spinndüse 3 unter Druck zu dem Filamentbündel 5 extrudiert. Die Filamente des Filamentbündels 5 werden nach Abkühlung in der Kühleinrichtung 4 durch das Trennmittel 6 in zwei im wesentlichen gleiche Teilbündel 7.1 und 7.2 aufgeteilt. Hierzu werden die Teilbündel 7.1 und 7.2 durch die Fadenführer 20.1 und 20.2 geführt. Das Teilbündel 7.1 wird über den Förderkanal 10.1 in die Texutierdüse 9 eingezogen. Ebenso wird das Teilbündel 7.2 durch den Förderkanal 10.2 in die Texutierdüse 9 eingezogen. Innerhalb der Texutierdüse 9 wird das Teilbündel 7.1 zu dem Fadenstopfen 12.1 in der Stauchkammer 11.1 aufgestaut. Das Teilbündel 7.2 wird parallel zu dem Fadenstopfen 12.2 in der Stauchkammer 11.2 aufgestaut. Hierbei wird das an die Förderkanäle 10.1 und 10.2 eingeleitete Fördermedium, vorzugsweise Druckluft, unter gleichen Bedingungen, insbesondere unter gleichem Druck und gleicher Temperatur, zugeführt, so daß jedes der Teilbündel unter gleichen Bedingungen zu einem Fadenstopfen aufgestaut wird. Bei Bildung der Fadenstopfen 12.1 und 12.2 werden die einzelnen Filamente der Teilbündel 7.1 und 7.2 in Schlingen und Bögen abgelegt und kompaktiert. Zur Intensivierung einer Kräuselung können dabei die Fadenstopfen 12.1 und 12.2 innerhalb der Stauchkammer 11.1 und 11.2 erwärmt werden. Die Fadenstopfen 12.1 und 12.2 werden am Ende der durch die Rohrstücke 27.1 und 27.2 verlängerten Stauchkammern 11.1 und 11.2 aufgelöst, wobei die Teilbündel 7.1 und 7.2 gekräuselte einzelne Filamente aufweisen. Die Teilbündel 7.1 und 7.2 werden zusammengeführt und innerhalb der Verwirbelungsdüse 14 zu einem Faden 16 verwirbelt. Der Faden 16 wird in der Aufwickeleinrichtung 17 zu der Spule 18 aufgewickelt.

Durch das erfindungsgemäße Verfahren wird ein Faden hergestellt, dessen einzelne Filamente eine sehr gleichmäßige und intensive Einkräuselung besitzen. Derartige Fäden zeichnen sich durch eine Kräuselung aus, die im Vergleich zu bekannten Verfahren um 10 bis 20% höher liegen. Die Einkräuselung der Filamente läßt sich dadurch verbessern, daß die Teilbündel 7.1 und 7.2 vor dem Kräuseln vorbehandelt werden. Hierzu ist in dem gezeigten Ausführungsbeispiel aus Fig. 1 jeweils ein Vorbehandlungsmittel 19.1 und 19.2 der Kräuseleinrichtung 8 vorgeordnet. Die Vorbehandlungsmittel 19.1 und 19.2 könnten beispielsweise durch eine weitere Verwirbelungsdüse gebildet werden. Wesentlich hierbei ist, daß die Teilbündel 7.1 und 7.2 jeweils eine gleiche Vorbehandlung erhalten, so daß der Faden 16 ebenfalls eine gleichmäßige Filamentstruktur erhält.

In Fig. 2 ist ein weiteres Ausführungsbeispiel der erfindungsgemäßen Vorrichtung zur Durchführung des erfindungsgemäßen Verfahrens dargestellt. Die Bauteile gleicher Funktion sind mit identischen Bezugszeichen versehen.

Die Vorrichtung besitzt eine Spinneinrichtung 1, die über eine Schmelzezuführung 2 mit einem Schmelzeerzeuger verbunden ist. Auf der Unterseite der Spinneinrichtung sind eine Spinndüse 3 und ein Trennmittel 6 angeordnet. Das Trennmittel 6 ist als eine Düsenteilung 21 in der Spinndüse 3 ausgebildet, durch welche eine Teilung des Filamentbündels 5 erreicht wird. Die Spinndüse 3 extrudiert somit eine Vielzahl von Filamenten, die zu gleichen Teilen in einem Teilbündel 7.1 und einem Teilbündel 7.2 extrudiert werden.

Unterhalb der Spinneinrichtung ist eine Kühleinrichtung 4 vorgesehen, die identisch zu dem vorhergehenden Beispiel ausgeführt ist. Insoweit wird auf das vorhergehende Ausführungsbeispiel Bezug genommen. Im Fadenlauf ist der Kühleinrichtung 4 eine Kräuseleinrichtung 8 nachgeordnet. Die Kräuseleinrichtung 8 besitzt zwei Texturiermittel 9.1 und 9.2. DieTexturiermittel 9.1 und 9.2 sind jeweils als eine separate Texturierdüse mit jeweils einem Fadenkanal und einer Stauchkammer ausgebildet. Hierbei werden die Teilbündel 7.1 und 7.2 unmittelbar vor Bildung des Fadenstopfens erwärmt. Hierzu könnte ein heißes Fördermedium in den Texturiermitteln 9.1 und 9.2 eingesetzt werden. Dabei werden beide Teilbündel 7.1 und 7.2 auf eine im wesentlichen gleiche Temperatur erwärmt. Zur Abkühlung der Fadenstopfen 12.1 und 12.2 ist den Texturiermitteln 9.1 und 9.2 eine Kühltrommel 22 nachgeordnet. Die Kühltrommel 22 weist am Umfang zwei parallel verlaufende Laufspuren 23.1 und 23.2 auf. Die Laufspuren 23.1 und 23.2 sind luftdurchlässig ausgebildet, so daß ein im Innern der Kühltrommel 22 gebildeter Luftstrom radial nach außen durch die in den Laufspuren 23.1 und 23.2 geführten Fadenstopfen 12.1 und 12.2 geführt wird. Damit werden beide Fadenstopfen 12.1 und 12.2 gleichmäßig abgekühlt. Zur Auflösung der Fadenstopfen 12.1 und 12.2 werden die Teilbündel 7.1 und 7.2 durch ein Abzugsmittel 24 abgezogen und einem Verbundmittel 13 zugeführt. Das Abzugmittel 24 könnte beispielsweise durch eine angetriebene Galette gebildet werden. Innerhalb des Verbundmittels 13 werden die Teilbündel 7.1 und 7.2 zu dem Faden 16 zusammengeführt. Der Faden 16 wird durch ein dem Verbundmittel 13 nachgeordnetes Fördermittel 25 abgezogen und zur Aufwickeleinrichtung 17 geführt. In der Aufwickeleinrichtung 17 wird sodann der gekräuselte Faden 16 zu einer Spule 18 aufgespult.

Bei dem in Fig. 2 gezeigten Ausführungsbeispiel könnte das Verbundmittel ebenfalls als eine Verwirbelungsdüse ausgebildet sein. Dabei ist besonders vorteilhaft, wenn das Fördermittel 25 die Teilbündel 7.1 und 7.2 mit Vorlauf zum Verbundmittel 13 führt, um eine intensive Vermischung der einzelnen Filamente der Teilbündel 7.1 und 7.2 zu erhalten. Zur Verbesserung der Vermischung der einzelnen Filamente innerhalb des Fadens 16 könnte unmittelbar vor der Aufwicklung eine weitere Behandlung des Fadens in Form einer Verwirbelung stattfinden. Hierzu ist in Fig. 2 in Fadenlaufrichtung unmittelbar vor der Aufwickeleinrichtung 17 eine Verwirbelungsdüse 26 gestrichelt dargestellt.

Die in den Figuren 1 und 2 dargestellten Ausführungsbeispiele zur Durchführung des Verfahrens sind in ihrer Anordnung und ihrer Wahl der Bauteile beispielhaft. So können weitere Vorbehandlungs- oder Nachbehandlungsstufen eingeführt werden, um beispielsweise ein Verstrecken oder Teilverstrecken der Teilbündel oder des Fadens zu erhalten. Ebenso können die Formänderungen der Filamente der Teilbündel durch Texturiermittel in Form von Drall- oder Zwirngebern erzeugt werden. Ebenso ist die Aufteilung der Filamentbündel in zwei Teilbündel beispielhaft. Zur Intensivierung der Kräuselung können auch mehr als zwei Teilbündel parallel nebeneinander gekräuselt und anschließend zu einem Faden zusammengeführt werden. Wesentlich hierbei ist, daß die Behandlung der Teilbündel unter gleichen Bedingungen ausgeführt wird, um einen Faden mit gleichmäßiger Filamentstruktur aus einer einfarbigen Polymerschmelze zu erhalten.

### Bezugszeichenliste

- 1: Spinneinrichtung
- 2: Schmelzezuführung
- 3: Spinndüse
- 4: Kühleinrichtung
- 5: Filamentbündel
- 6: Trennmittel
- 7: Teilbündel
- 8: Kräuseleinrichtung
- 9: Texturierdüse, Texturiermittel
- 10: Förderkanal
- 11: Stauchkammer
- 12: Fadenstopfen
- 13: Verbundmittel
- 14: Verwirbelungsdüse
- 15: Fadenkanal
- 16: Faden
- 17: Aufwickeleinrichtung
- 18: Spule
- 19: Vorbehandlungsmittel
- 20: Fadenführer
- 21: Düsenteilung
- 22: Kühltrommel
- 23: Laufspur
- 24: Abzugmittel
- 25: Fördermittel
- 26: Verwirbelungsdüse
- 27: Rohrstück

## Patentansprüche

1. Verfahren zum Spinnen und Kräuseln eines multifilen Fadens mit einer Spinneinrichtung, wobei die Spinneinrichtung auf einer Unterseite zumindest eine Spinndüse aufweist, bei welchem durch eine Spinndüse aus einer einfarbigen thermoplastischen Schmelze ein aus einer Vielzahl von strangförmigen Filamenten bestehendes Filamentbündel extrudiert wird, und bei welchem das Filamentbündel abgekühlt, gekräuselt und als ein Faden zu einer Spule aufgewickelt wird,
**dadurch gekennzeichnet, daß**
das Filamentbündel der einen Spinndüse vor dem Kräuseln durch ein Trennmittel in mehrere Teilbündel geteilt wird,
daß jedes Teilbündel separat gekräuselt wird, und daß die Teilbündel nach dem Kräuseln zu dem Faden zusammengeführt werden.

2. Verfahren nach Anspruch 1,
**dadurch gekennzeichnet, daß**
die Anzahl der Filamente jedes Teilbündels im wesentlichen gleich ist und daß jedes Teilbündel unter im wesentlichen gleichen Bedingungen gekräuselt wird.

3. Verfahren nach Anspruch 1 oder 2,
**dadurch gekennzeichnet, daß**
jedes Teilbündel zum Kräuseln durch jeweils eine Texturierdüse zu einem Fadenstopfen gestaucht wird, daß die Fadenstopfen getrennt voneinander zu jeweils einem gekräuselten Teilbündel aufgelöst werden, und daß die Teilbündel nach dem Auflösen der Fadenstopfen zu dem Faden zusammengeführt werden.

4. Verfahren nach Anspruch 3,
**dadurch gekennzeichnet, daß**
die Teilbündel innerhalb der Texturierdüse erwärmt werden und daß die Fadenstopfen außerhalb der Texturierdüse abgekühlt werden.

5. Verfahren nach einem der Ansprüche 1 bis 4,
**dadurch gekennzeichnet, daß**
jedes der Teilbündel nach dem Abkühlen und vor dem Kräuseln zumindest eine Vorbehandlung erhält.

6. Verfahren nach einem der Ansprüche 1 bis 5,
**dadurch gekennzeichnet, daß**
jedes der Teilbündel nach dem Kräuseln und vor dem Zusammenführen zumindest eine Nachbehandlung erhält.

7. Verfahren nach einem der vorgenannten Ansprüche,
**dadurch gekennzeichnet, daß**
das Filamentbündel nach dem Abkühlen oder während des Abkühlens in zumindest zwei gleiche Teilbündel geteilt wird.

8. Verfahren nach einem der Ansprüche 1 bis 6,
**dadurch gekennzeichnet, daß**
das Filamentbündel vor dem Abkühlen in zumindest zwei gleiche Teilbündel geteilt wird.

9. Verfahren nach einem der Ansprüche 1 bis 8,
**dadurch gekennzeichnet, daß**
die Teilbündel durch eine Verwirbelung zu dem Faden zusammengeführt werden.

10. Vorrichtung zur Durchführung des Verfahrens nach einem der Ansprüche 1 bis 9, mit einer Spinneinrichtung (1), die auf einer Unterseite zumindest eine Spinndüse (3) aufweist, wobei durch eine Spinndüse(3) ein aus einer Vielzahl strangförmiger Filamente bestehendes Filamentbündels (5) spinnbar ist, mit einer Kühleinrichtung (4) zur Kühlung der Filamente, mit einer Kräuseleinrichtung (8) zur Kräuselung der Filamente und mit einer Aufwickeleinrichtung (17) zum Aufspulen eines Fadens (16) zu einer Spule (18),
**dadurch gekennzeichnet, daß**
ein Trennmittel (6) zur Teilung des Filamentbündels (5) der einen Spinndüse (3) in mehrere Teilbündel (7.1, 7.2) im Fadenlauf vor der Kräuseleinrichtung (8) vorgesehen ist, daß die Kräuseleinrichtung (8) mehrere parallel nebeneinander angeordnete Texturiermittel (9) aufweist, wobei jedem Teilbündel (7) eines der Texturiermittel (9) zugeordnet ist, und daß zwischen der Kräuseleinrichtung (8) und der Aufwickeleinrichtung (17) ein Verbundmittel (13) zum Zusammenführen der Teilbündel (7.1, 7.2) angeordnet ist.

11. Vorrichtung nach Anspruch 10,
**dadurch gekennzeichnet, daß**
das Trennmittel (6) durch mehrere Fadenführer (20.1, 20.2) gebildet ist, welche innerhalb der Kühleinrichtung (4) oder zwischen der Kühleinrichtung (4) und der Kräuseleinrichtung (8) angeordnet sind.

12. Vorrichtung nach Anspruch 10,
**dadurch gekennzeichnet, daß**
das Trennmittel (6) durch eine Düsenteilung (21) gebildet ist, welche innerhalb der Spinneinrichtung (1) ausgebildet ist.

13. Vorrichtung nach einem der Ansprüche 10 bis 12,
**dadurch gekennzeichnet, daß**
die Texturiermittel (9) als zumindest eine Texturierdüse mit einem Förderkanal (10) pro Teilbündel und einer Stauchkammer (11) pro Teilbündel ausgebildet sind, wobei die Stauchkammern (11) zur Erzeugung mehrerer Fadenstopfen parallel nebeneinander angeordnet sind.

14. Vorrichtung nach Anspruch 13,
**dadurch gekennzeichnet, daß**
den Texturierdüsen (9.1, 9.2) eine Kühltrommel (22) nachgeordnet ist, welche für jeden Fadenstopfen (12.1, 12.2) eine am Umfang ausgebildete Laufspur (23.1, 23.2) aufweist.

15. Vorrichtung nach einem der Ansprüche 10 bis 14,
**dadurch gekennzeichnet, daß**
das Verbundmittel (13) als eine Verwirbelungsdüse (14) ausgebildet ist, welche die Teilbündel (7.1, 7.2) gemeinsam in einem mit einem Luftstrahl beaufschlagten Fadenkanal (15) führt.

## Claims

1. Method of spinning and crimping a multifilament yarn by way of spinning unit, the spinning unit having at least one spinneret on an underside, wherein a filament bundle consisting of a plurality of strandlike filaments is extruded through a spinneret from a single-colour thermoplastic melt, and wherein the filament bundle is cooled, crimped, and wound as a yarn to a package, **characterized in that** the filament bundle from one spinneret is divided into a plurality of partial bundles by a separating means before crimping, that each partial bundle is separately crimped, and that the partial bundles are combined to the yarn after crimping.

2. Method of claim 1, **characterized in that** the number of filaments of each partial bundle is substantially the same, and that each partial bundle is crimped under substantially identical conditions.

3. Method of claim 1 or 2, **characterized in that** for crimping each partial bundle is compressed by respectively one texturing nozzle to a yarn plug, that the yarn plugs are disentangled separately from one another to respectively one crimped partial bundle, and that the partial bundles are combined to the yarn after disentangling the yarn plugs.

4. Method of claim 3, **characterized in that** the partial bundles are heated within the texturing nozzle, and that the yarn plugs are cooled outside of the texturing nozzle.

5. Method of one of claims 1 to 4, **characterized in that** each of the partial bundles undergoes at least one pretreatment after being cooled and before being crimped.

6. Method of one of claims 1 to 5, **characterized in that** each of the partial bundles undergoes at least one aftertreatment after being crimped and before being combined.

7. Method of one of the foregoing claims, **characterized in that** after being cooled or while being cooled, the filament bundle is divided into at least two identical partial bundles.

8. Method of one of claims 1 to 6, **characterized in that** before being cooled, the filament bundle is divided into at least two identical partial bundles.

9. Method of one of claims 1 to 8, **characterized in that** the partial bundles are combined to the yarn by an entanglement.

10. Apparatus for carrying out the method of one of claims 1 to 9, with a spinning unit (1) which has at least one spinneret (3) on an underside, wherein a filament bundle (5) consisting of a plurality of strandlike filaments can be spun by a spinneret (3), with a cooling device (4) for cooling the filaments, with a crimping unit (8) for crimping the filaments, and with a takeup unit (17) for winding a yarn (16) to a package (18), **characterized in that** a separating means (6) is provided in the yarn path upstream of the crimping unit (8) for dividing the filament bundle (5) from one spinneret (3) into a plurality of partial bundles (7.1, 7.2), that the crimping unit (8) includes a plurality of texturing means (9) arranged parallel to one another in side-by-side relationship, wherein one of the texturing means (9) is associated with each partial bundle (7), and that between the crimping unit (8) and the takeup unit (17) a combining means (13) is arranged for joining the partial bundles (7.1, 7.2).

11. Apparatus of claim 10, **characterized in that** the separating means (6) is formed by a plurality of yarn guides (20.1, 20.2), which are arranged inside the cooling device (4) or between the cooling device (4) and the crimping unit (8).

12. Apparatus of claim 10, **characterized in that** the separating means (6) is formed by a spinneret partition (21), which is formed inside the spinning unit (1).

13. Apparatus of one of claims 10 to 12, **characterized in that** the texturing means (9) are designed and constructed as at least one texturing nozzle with a conveying channel (10) for each partial bundle and a stuffer box (11) for each partial bundle, the stuffer boxes (11) being arranged parallel to one another in side-by-side relationship for producing a plurality of yarn plugs.

14. Apparatus of claim 13, **characterized in that** downstream of the texturing nozzles (9.1, 9.2) a cooling drum (22) is arranged, which includes for each yarn plug (12.1, 12.2) a guide track (23.1, 23.2) formed on its circumference.

15. Apparatus of one of claims 10 to 14, **characterized in that** the combining means (13) is designed and constructed as an entanglement nozzle (14), which guides the partial bundles (7.1, 7.2) together in a yarn channel (15), to which an air jet is supplied.

## Revendications

1. Procédé de filage et de frisage d'un fil multifilaire avec une installation de filage, l'installation de filage présentant, sur un côté inférieur, au moins une buse de filage, dans lequel un faisceau de filaments consistant en une multiplicité de filaments en forme de torons est extrudé par une buse de filage à partir d'un matériau fondu thermoplastique monocolore, et dans lequel le faisceau de filaments est refroidi, frisé et enroulé en tant qu'un fil en une bobine, **caractérisé en ce qu'**avant le frisage le faisceau de filaments d'une buse de filage est divisé par un moyen de séparation en plusieurs faisceaux partiels, **en ce que** chaque faisceau partiel est frisé séparément et **en ce qu'**après le frisage les faisceaux partiels sont réunis pour former le fil.

2. Procédé selon la revendication 1, **caractérisé en ce que** le nombre des filaments de chaque faisceau partiel est sensiblement égal et **en ce que** chaque faisceau partiel est frisé sous des conditions sensiblement pareilles.

3. Procédé selon la revendication 1 ou 2, **caractérisé en ce que** pour le frisage chaque faisceau partiel est refoulé en un bouchon de fils par respectivement une buse de texturation, **en ce que** les bouchons de fils sont défaits séparément l'un de l'autre en respectivement un faisceau partiel frisé et **en ce qu'**après le débrouillement des bouchons de fils les faisceaux partiels sont réunis en un fil.

4. Procédé selon la revendication 3, **caractérisé en ce que** les faisceaux partiels sont chauffés à l'intérieur de la buse de texturation et **en ce que** les bouchons de fils sont refroidis à l'extérieur de la buse de texturation.

5. Procédé selon l'une des revendications 1 à 4, **caractérisé en ce qu'**après le refroidissement et avant le frisage chacun des faisceaux partiels est soumis à au moins un prétraitement.

6. Procédé selon l'une des revendications 1 à 5, **caractérisé en ce qu'**après le frisage et avant la réunion chacun des faisceaux partiels est soumis à au moins un traitement ultérieur.

7. Procédé selon l'une des revendications précédentes, **caractérisé en ce qu'**après le refroidissement ou durant le refroidissement le faisceau de filaments est divisé en au moins deux faisceaux partiels égaux.

8. Procédé selon l'une des revendications 1 à 6, **caractérisé en ce qu'**avant le refroidissement le faisceau de filaments est divisé en au moins deux faisceaux partiels égaux.

9. Procédé selon l'une des revendications 1 à 8, **caractérisé en ce que** les faisceaux partiels sont réunis en un fil par un tourbillonnement.

10. Dispositif pour la mise en oeuvre du procédé selon l'une des revendications 1 à 9, avec une installation de filage (1) qui présente, sur un côté inférieur, au moins une buse de filage (3), dans lequel un faisceau de filaments (5) consistant en une multiplicité de filaments en forme de torons peut être filé par une buse de filage (3), avec une installation de refroidissement (4) pour refroidir les filaments, avec une installation de frisage (8) pour friser les filaments et avec une installation d'enroulement (17) pour embobiner un fil (16) en une bobine (18), **caractérisé en ce qu'**un moyen de séparation (6) pour diviser le faisceau de filaments (5) d'une buse de filage (3) en plusieurs faisceaux partiels (7.1, 7.2) est prévu dans le trajet du fil en amont de l'installation de frisage (8), **en ce que** l'installation de frisage (8) a une pluralité de moyens de texturation (9) agencés parallèlement de manière adjacente, dans quel cas un des moyens de texturation (9) est associé à chaque faisceau partiel (7) et **en ce qu'**un moyen de raccordement (13) pour réunir les faisceaux partiels (7.1, 7.2) est agencé entre l'installation de frisage (8) et l'installation d'enroulement (17).

11. Dispositif selon la revendication 10, **caractérisé en ce que** le moyen de séparation (6) est formé par plusieurs guide-fil (20.1, 20.2) qui sont agencés à l'intérieur de l'installation de refroidissement (4) ou entre l'installation de refroidissement (4) et l'installation de frisage (8).

12. Dispositif selon la revendication 10, **caractérisé en ce que** le moyen de séparation (6) est formé par une division de la buse (21) qui est réalisée à l'intérieur de l'installation de filage (1).

13. Dispositif selon l'une des revendications 10 à 12, **caractérisé en ce que** les moyens de texturation (9) sont réalisés comme au moins une buse de texturation avec un canal convoyeur (10) par faisceau partiel et un bac à refoulement (11) par faisceau partiel, dans quel cas pour générer plusieurs bouchons de fils les bacs à refoulement (11) sont agencés parallèlement de manière adjacente.

14. Dispositif selon la revendication 13, **caractérisé en ce que** les buses de texturation (9.1, 9.2) sont suivies d'un tambour réfrigérant (22) qui pour chaque bouchon de fils (12.1, 12.2) a une piste de guidage (23.1, 23.2) réalisée sur la circonférence.

15. Dispositif selon l'une des revendications 10 à 14, **caractérisé en ce que** le moyen de raccordement (13) est réalisé comme une buse à tourbillonnement (14) qui guide communément les faisceaux partiels (7.1, 7.2) dans un canal de fil (15) soumis à l'action d'un jet d'air.
